# FASCICULE DE BREVET EUROPEEN

(11) **EP 1 396 199 B1**
(45) Date de publication et mention de la délivrance du brevet: **07.03.2007**
(21) Numéro de dépôt: 03370033.7
(22) Date de dépôt: 04.09.2003
(51) Int. Cl.: A42B 1/22

(54) **Article de chapellerie, plus particulièrement casquette, visière et autres**
Kopfbedeckung, insbesondere Mütze, Augenschirm oder dergleichen
Headwear, in particular cap, eye-shade or similar

(30) Priorité: 05.09.2002 FR 0210988
(43) Date de publication de la demande: 10.03.2004
(73) Titulaire: Laloy, Luc, 59420 Mouvaux (FR); Chaffron, Giovanni, 40510 Seignosse (FR)
(72) Inventeur: Laloy, Luc, 59420 Mouvaux (FR); Chaffron, Giovanni, 40510 Seignosse (FR)
(74) Mandataire: Duthoit, Michel Georges André

(56) Documents cités:
- FR-A- 427 211
- FR-A- 1 054 971
- FR-A- 1 408 838
- US-A- 2 908 012
- US-A- 3 188 654
- US-A- 6 016 572
- US-A1- 2003 041 366
- US-B1- 6 170 086

## Description

La présente invention concerne un article de chapellerie, et plus particulièrement une casquette, visière et autres, notamment destiné à un usage sportif ou de loisirs ou dans un cadre publicitaire.

On connaît dans l'art antérieur plusieurs types d'articles de chapellerie entrant dans ce domaine. En particulier, certains de ces articles sont munis de moyens pour les ajuster au tour de tête de la personne qui le porte. De tels articles sont dits « à taille unique », puisqu'ils peuvent être confectionnés à partir d'un seul patron, tout en étant adaptables à des morphologies différentes.

Par exemple, on connaît un ensemble dans lequel une casquette est munie, à l'arrière, de deux bandes souples. L'une, dite mâle, est munie de picots régulièrement espacés, l'autre, dite femelle, comporte des oeillets qui peuvent coopérer avec les picots. Cela permet d'ajuster la casquette, en sélectionnant le couple picot-oeillet le mieux adapté.

Cependant, un tel ensemble ne permet qu'un nombre fini de positions différentes, ce qui peut ne pas être adapté à certaines personnes : soit en étant trop serré, soit trop lâche.

Dans une autre réalisation, une bande de tissu passe dans une boucle, pour serrer plus ou moins la casquette autour de la tête du porteur.

Cet ensemble procure une plus grande adaptabilité, mais, comme d'ailleurs dans le cas précédent, il exige un grand nombre d'étapes de confection. Par ailleurs, il ne permet pas de résoudre un autre problème qui se pose avec ce type d'article, spécialement dans un usage sportif : l'absorption de la transpiration.

Enfin, dans le cadre d'un usage publicitaire, il est essentiel qu'un tel article soit personnalisable et de fabrication aisée, dans un court laps de temps, en petites quantités éventuellement, mais pour un coût réduit.

On connaît également une casquette qui est munie d'un bandeau intérieur élastique absorbant à sa base, cousu sur toute sa périphérie, le long de la paroi intérieure de la casquette. La confection de cette casquette exige donc l'utilisation d'un tissu extensible, et ne satisfait pas l'impératif publicitaire précité.

On connaît du document US-6.170.086 une casquette comprenant une portion en calotte et une visière. La portion en calotte présente une ouverture arrière sur laquelle est cousue une pièce d'ajustement élastique, permettant à ladite casquette de s'adapter à différentes morphologies de têtes.

On connaît du document US-6.016.572 une casquette constituée d'une calotte fabriquée à partir de plusieurs segments.

Chaque segment est lié par une pièce qui fonctionne comme une couture flexible. La pièce s'étend du bord inférieur de la calotte jusqu'au sommet de cette dernière.

On connaît du document US-3.188.654 une coiffe constituée par une calotte ovale formée par un matériau inélastique. La partie arrière de la coiffe présente une découpe pourvue d'une section en un matériau résilient.

Le but de la présente invention est de proposer un article de chapellerie qui pallie les inconvénients précités.

En particulier, on s'efforcera de proposer un article de chapellerie de confection aisée, de type à taille unique au moins pour une population donnée, c'est-à-dire qui puisse s'adapter à des têtes de diamètres différents, et qui présente une faculté d'adaptation au besoin publicitaire notamment.

Un autre but de la présente invention est de proposer un article présentant un faible coût de fabrication.

D'autres buts et avantages de l'invention apparaîtront dans la description qui va suivre, qui n'est donnée qu'à titre indicatif et qui n'a pas pour but de la limiter.

L'invention concerne un article de chapellerie, constitué d'une coiffe, ouverte ou fermée, munie d'une visière et de moyens élastiques coopérant avec ladite coiffe, ladite coiffe présentant au moins une découpe au moins sur une partie de sa périphérie, lesdits moyens élastiques coopérant avec ladite coiffe au moins au niveau de ladite découpe et restant visibles au niveau de ladite découpe, caractérisé en ce que
- ladite découpe est prévue selon une ligne de lisière sensiblement parallèle au bord inférieur de ladite coiffe et sur une hauteur h par rapport audit bord inférieur, lesdits moyens élastiques sont disposés sur toute la périphérie de la coiffe et se présentent sous la forme d'un ruban élastique dont la largeur I correspond au moins à la hauteur h de ladite découpe,
- le bord supérieur dudit ruban élastique est cousu à ladite coiffe au niveau de ladite ligne de lisière,
- le bord inférieur dudit ruban élastique est cousu en outre au niveau du bord inférieur de ladite coiffe à l'avant de ladite coiffe.

L'invention sera mieux comprise à la lecture de la description, accompagnée des dessins en annexe, parmi lesquels :
- la figure 1 est une vue de profil gauche d'un article de chapellerie, de type casquette, conforme à l'invention, selon un premier mode de réalisation,
- la figure 2 est une vue en perspective, de dessous, de l'article de la figure 1, selon un premier mode de réalisation,
- la figure 3 est une vue de profil gauche, d'un article de chapellerie, de type visière, conforme à l'invention,
- la figure 4 est une vue en coupe, selon la ligne IV de la figure 1, montrant comment lesdits moyens élastiques coopèrent avec ladite coiffe, au niveau de ladite découpe.

La présente invention concerne un article de chapellerie, par exemple une casquette, comme illustrée aux figures 1 et 2, ou une visière, comme illustrée à la figure 3.

La différence entre ces deux types d'articles réside dans la coiffe 1, qui peut être ouverte ou fermée. Lorsque la dite coiffe est ouverte, comme dans le cas d'une visière, celle-ci ne fait que ceindre la tête du porteur, et peut servir de support pour une visière 2 et, par exemple, pour un bandeau absorbant la transpiration. Lorsque la coiffe est fermée, comme dans le cas d'une casquette, celle-ci peut en outre protéger du soleil la tête du porteur.

En outre, un article de chapellerie conforme à l'invention est muni de moyens élastiques 3 coopérant avec ladite coiffe 1.

Selon l'invention, ladite coiffe présente au moins une découpe 4 au moins sur une partie de sa périphérie et lesdits moyens élastiques 3 coopèrent avec ladite coiffe 1 au moins au niveau de ladite découpe 4.

Ainsi, l'article est adaptable à différentes morphologies, au moins pour une population donnée. Une population, considérée comme homogène, c'est-à-dire pour laquelle on peut prévoir une taille unique, peut-être celle des enfants, ou celles des femmes, ou encore celle des hommes par exemple.

Ladite découpe 4 peut être prévue selon une ligne de lisière 5 sensiblement parallèle au bord inférieur 6 de ladite coiffe 1 et sur une hauteur h par rapport audit bord inférieur.

Comme illustré à la figure 2, lesdits moyens élastiques 3 sont disposés sur toute la périphérie de ladite coiffe.

De plus, les moyens élastiques 3 sont aptes à occulter ladite découpe 4. Autrement dit, la découpe 4 est remplie par lesdits moyens élastiques 3 qui y prennent place, et ces derniers sont visibles de l'extérieur de l'article.

Lesdits moyens élastiques peuvent ainsi servir de support publicitaire.

Ainsi, avantageusement, lesdits moyens élastiques 3 se présentent sous la forme d'un ruban élastique dont la largeur I correspond au moins à la hauteur h de ladite découpe 4.

Conformément à l'invention, le bord supérieur 7 dudit ruban élastique est cousu à ladite coiffe 1 au niveau de ladite ligne de lisière 5.

Les principales coutures sont représentées sur les figures 1 à 3 par des pointillés. Ainsi, comme illustré à la figure 2, au niveau de ladite découpe 4, la couture 8, entre ladite coiffe 1 et ledit ruban élastique 3, suit la ligne de lisière 5. Puis, au niveau de la visière, à l'avant de l'article de chapellerie conforme à l'invention, la couture entre ledit ruban élastique et ladite coiffe 1 suit le bord inférieur de ladite coiffe. Dans ce cas, c'est donc le bord inférieur 9 dudit ruban élastique qui est cousu au niveau du bord inférieur 6 de ladite coiffe 1.

Comme illustré à la figure 4, le bord inférieur de ladite coiffe 1, au niveau de ladite découpe 4, est replié intérieurement, pour former ladite ligne de lisière 5. Ledit ruban élastique est cousu audit pli, qui constitue donc un ourlet.

Selon une caractéristique avantageuse de l'invention, ladite coiffe 1 peut être constituée d'un textile inextensible. Il s'agira notamment de textile à base de coton, ou de fibres synthétiques.

Ladite coiffe peut aussi être constituée d'un textile extensible.

En outre, ledit ruban élastique sera constitué d'un textile élastique, comme on peut en utiliser classiquement en chapellerie ou dans le domaine plus large de l'habillement.

Selon une caractéristique particulière de l'invention, ladite coiffe 1 est fermée et constituée de pièces d'étoffe 10, confectionnées en forme de demi-sphère. Selon une autre caractéristique particulière de l'invention, ladite coiffe 1 se présente sous la forme d'un bandeau 11, comme illustré à la figure 3.

Selon l'invention, ladite visière 2 peut être constituée d'une forme mince, en un matériau rigide, enveloppé de tissu. On pourra choisir par exemple du plastique ou du carton et donner à la visière 2 une forme aplatie ou arrondie.

Naturellement, d'autres modes de mise en oeuvre, à la portée de l'homme de l'art, auraient pu encore être envisagés sans pour autant sortir du cadre de l'invention défini par les revendications.

## Revendications

1. Article de chapellerie, constitué d'une coiffe (1) ouverte ou fermée, munie d'une visière (2) et de moyens élastiques (3) coopérant avec ladite coiffe (1), ladite coiffe (1) présentant au moins une découpe (4) au moins sur une partie de sa périphérie, lesdits moyens élastiques (3) coopérant avec ladite coiffe (1) au moins au niveau de ladite découpe (4) et restant visibles au niveau de ladite découpe (4), **caractérisé en ce que** :
- ladite découpe (4) est prévue selon une ligne de lisière (5) sensiblement parallèle au bord inférieur (6) de ladite coiffe (1) et sur une hauteur h par rapport audit bord inférieur (6),
- lesdits moyens élastiques (3) sont disposés sur toute la périphérie de la coiffe et se présentent sous la forme d'un ruban élastique dont la largeur I correspond au moins à la hauteur h de ladite découpe (4),
- le bord supérieur (7) dudit ruban élastique est cousu à ladite coiffe (1) au niveau de ladite ligne de lisière (5),
- le bord inférieur dudit ruban élastique est cousu en outre au niveau du bord inférieur (6) de ladite coiffe (1) à l'avant de ladite coiffe (1).

2. Article selon la revendication 1, dans lequel ladite coiffe (1) est constituée d'un textile inextensible.

3. Article selon la revendication 1 ou 2, dans lequel ladite coiffe (1) est fermée, et constituée de pièces d'étoffe (10) confectionnées en forme de demi-sphère.

4. Article selon l'une quelconque des revendications 1 à 3, dans lequel ladite coiffe se présente sous la forme d'un bandeau (11).

5. Article selon l'une quelconque des revendications 1 à 4, dans lequel ladite visière (2) est constituée d'une forme mince, en un matériau rigide, enveloppée de tissu.

## Claims

1. A hat-type item, formed of a headdress (1) open or closed, provided with a peak (2) and with elastic means (3) co-operating with said headdress (1), said headdress (1) exhibiting at least one cut-out (4) over at least a portion of its periphery, said elastic means (3) co-operating with said headdress (1) at least at said cut-out (4) and remaining visible at least at said cut-out (4), **characterised in that** :
- said cut-out (4) is provided along a rim line (5) substantially parallel to the lower edge (6) of said headdress (1) and over a height h relative to said lower edge (6),
- said elastic means (3) are arranged over the whole periphery of the headdress and are in the form of an elastic band whereof the width I corresponds at least to the height h of said cut-out (4),
- the upper edge (7) of said elastic band is stitched to said headdress (1) at said rim line (5),
- the lower edge of said elastic band is stitched moreover at the lower edge (6) of said headdress (1) ahead of said headdress (1).

2. An item according to claim 1, wherein said headdress (1), is formed of an inextensible textile.

3. An item according to claim 1 or 2, wherein said headdress (1) is closed, and of forme pieces of fabric (10) made up as hemispheres.

4. An item according to any of the claims 1 to 3, wherein said headdress is in the form of a headband (11).

5. An item according to any of the claims 1 to 4, wherein said peak (2) is composed of a thin form, made of rigid material, surrounded with fabric.

## Patentansprüche

1. Kopfwarenartikel, bestehend aus einer offenen oder geschlossenen Kappe (1), die mit einem Mützenschirm (2) und mit elastischen Mitteln (3) ausgestattet ist, die mit der besagten Kappe (1) zusammenwirken, wobei die besagte Kappe (1) auf wenigstens einem Teil ihres Umkreises wenigstens einen Ausschnitt (4) aufweist, wobei die besagten elastischen Mittel (3) mit der besagten Kappe (1) wenigstens im Bereich des besagten Ausschnitts (4) zusammenwirken und im Bereich des besagten Ausschnitts (4) sichtbar bleiben, **dadurch gekennzeichnet, daß**:
- der besagte Ausschnitt (4) nach einer Saumlinie (5) im wesentlichen parallel zum unteren Rand (6) der besagten Kappe (1) und auf einer Höhe h hinsichtlich des besagten unteren Randes (6) vorgesehen ist,
- die besagten elastischen Mittel (3) auf dem ganzen Umkreis der Kappe angeordnet sind und als ein elastisches Band ausgestaltet sind, dessen Breite 1 wenigstens der Höhe h des besagten Ausschnitts (4) entspricht,
- der obere Rand (7) des besagten elastischen Bandes mit der besagten Kappe (1) im Bereich der besagten Saumlinie (5) zusammengenäht ist,
- der untere Rand des besagten elastischen Bandes außerdem im Bereich des unteren Randes (6) der besagten Kappe (1) an der vorderen Seite der besagten Kappe (1) angenäht ist.

2. Artikel nach Anspruch 1, bei dem die besagte Kappe (1) aus einem nicht ausdehnbaren Gewebe gebildet ist.

3. Artikel nach einem Anspruch 1 oder 2, bei dem die besagte Kappe (1) geschlossen ist und aus Stoffstücken (10) besteht, die als Halbkugel konfektioniert sind.

4. Artikel nach irgendeinem der Ansprüche 1 bis 3, bei dem die besagte Kappe als eine Binde (11) ausgestaltet ist.

5. Artikel nach irgendeinem der Ansprüche 1 bis 4, bei dem der besagte Mützenschirm (2) durch eine dünne Form aus einem starren, mit Gewebe umwickelten Material gebildet ist.
